# EUROPÄISCHE PATENTSCHRIFT

(11) **EP 3 340 851 B1**
(45) Veröffentlichungstag und Bekanntmachung des Hinweises auf die Patenterteilung: **15.04.2020**
(21) Anmeldenummer: 16754519.3
(22) Anmeldetag: 24.08.2016
(51) Int. Cl.: A47L 15/42

(54) **GESCHIRRSPÜLMASCHINE, INSBESONDERE HAUSHALTSGESCHIRRSPÜLMASCHINE**
DISHWASHER, IN PARTICULAR DOMESTIC DISHWASHER
LAVE-VAISSELLE, EN PARTICULIER LAVE-VAISSELLE MÉNAGER

(30) Priorität: 25.08.2015 DE 102015216228
(43) Veröffentlichungstag der Anmeldung: 04.07.2018
(73) Patentinhaber: BSH Hausgeräte GmbH, 81739 München (DE)
(72) Erfinder: BUDZYNSKI, Andrzej, 86156 Augsburg (DE); HOTZ, Dieter, 89561 Dischingen (DE); KLAIBER, Armin, 89312 Günzburg (DE); KÜCÜK, Cengiz, 89428 Syrgenstein (DE); SCHABERT, Johann, 89438 Holzheim (DE)
(86) Internationale Anmeldenummer: PCT/EP2016/069924
(87) Internationale Veröffentlichungsnummer: WO 2017/032779

(56) Entgegenhaltungen:
- DE-A1-102007 041 314
- DE-A1-102009 001 897
- DE-A1-102011 017 635
- DE-A1-102011 088 129
- DE-U- 6 924 403
- DE-U- 7 520 122

## Beschreibung

Die Erfindung betrifft eine Geschirrspülmaschine, insbesondere eine Haushaltsgeschirrspülmaschine, mit einem Spülbehälter, welcher mehrere Wandungsteile umfasst und welcher zur Beschickung mit Spülgut frontseitig mit einer Beschickungsöffnung versehen ist, die durch eine Behältertür zumindest zeitweise verschließbar ist.

Eine derartige Geschirrspülmaschine ist beispielsweise aus der Druckschrift DE 75 20 122 U1 bekannt. Die offenbarte Geschirrspülmaschine umfasst einen Spülbehälter mit einem zur Beschickung mit Spülgut frontseitig offenen Mantel, der aus mehreren untereinander durch Falzen verbundenen und dicht zusammengesetzten Blechzuschnitten zusammengesetzt ist und der einen die Beschickungsöffnung wenigstens abschnittsweise umgebenden abgesetzten Rand zur Aufnahme einer Dichtung aufweist. Der Rand ist durch Expandieren der die Beschickungsöffnung umgebenden Randzone des gefalzten Spülbehälters stufenartig geformt. Der expandierte Rand kann sich über die Seitenwände und die Decke des Spülbehälters erstrecken, während der Boden an der Beschickungsöffnung einen expandierten Hinterschnitt aufweisen kann. In der dargestellten Ausführungsform ist der eine Blechzuschnitt die Decke des Spülbehälters, während der zweite Blechzuschnitt den mittleren Abschnitt des Spülbehälters mit den Seitenwänden und dessen Rückwand bildet. Der zweite Blechzuschnitt bilden also die Vertikalwände des Spülbehälters aus, er stellt also im eingebauten Zustand die Form eines so genannten "liegenden U's" dar. Und der dritte Blechzuschnitt bildet letztlich den Boden des Spülbehälters.

Die Druckschrift DE 69 24 403 U1 offenbart einen Spülbehälter für eine Geschirrspülmaschine mit untereinander verbundenen Boden-Decken- und Seitenwänden aus Metallblech. Die jeweilige Seitenwand ist mit der Boden- und Deckenwand durch eine Bördelung der benachbarten Ränder verbunden. Die vertikalen Seitenwände aus einem Stück Metallblech stellen also wiederum im eingebauten Zustand die Form eines so genannten "liegenden U's" dar.

Die Druckschrift GB 2 064 309 B offenbart auch einen Spülbehälter für eine Geschirrspülmaschine mit untereinander verbundenen Boden-Decken- und Seitenwänden aus Metallblech. Die jeweilige Seitenwand ist mit der Boden- und Deckenwand durch eine Bördelung der benachbarten Ränder verbunden. Somit stellen die drei vertikalen Seitenwände aus einem Stück Metallblech im eingebauten Zustand auch die Form eines so genannten "liegenden U's" dar.

Die Ausgestaltung der vertikalen Seitenwände des Spülbehälters im eingebauten Zustand in Form eines so genannten "liegenden U's" erbringt den festigungstechnisch gravierenden Nachteil, dass kein Rückwandflansch zur Aufnahme etwaig wirkender Kräfte auf den Spülbehälter, beispielsweise beim Transport oder bei der Lagerung der Geschirrspülmaschine, vorhanden ist. Somit muss gewöhnlich ein zweites Rahmenteil als Befestigungs- und Kraftübertragungselement im hinteren Bereich der Geschirrspülmaschine angebracht werden. Durch dieses zweite Rahmenteil entstehen zusätzliche Fertigungs- und Montagekosten.

Die Druckschrift DE 75 16 419 U1 offenbart einen Behälter, insbesondere für eine frontseitig beschickbare Geschirrspülmaschine, mit einem vorzugsweise durch Expandieren eines ringartigen Blechmantels geformten, einen muldenförmigen Boden, Seitenwände und Decke umfassenden Behälterabschnitt, der mit einer an seine Rückseite angesetzte Wand geschlossen ist. Der Behälterabschnitt ist aus zwei verschieden breiten Blechzuschnitten zusammengesetzt, von denen der breitere den Boden und der schmalere die Seitenwände und die Decke bildet.

Im Laufe der Jahre hinweg hat sich gezeigt, dass der Bau eines Expanders zur Herstellung eines zumindest teilweise expandierten Spülbehälters sehr entwicklungsintensiv und somit überdurchschnittlich teuer ist. Weiterhin ist ein derartiger Expander im Betrieb auch überaus wartungs- und somit kostenintensiv und geradezu anfällig für ungeplante Stillstandszeiten.

Die Druckschrift DE 10 2010 029 763 A1 offenbart eine Einrichtung für einen Spülbehälter einer Geschirrspülmaschine, insbesondere einer Haushaltsgeschirrspülmaschine, welcher zur Aufnahme von Spülgut während eines Spülgangs vorgesehen ist und an einer Unterseite eine Spülwanne, insbesondere aus Kunststoff, aufweist. Die Einrichtung weist ein Blechteil zum zumindest teilweisen Verblenden einer Oberseite der Spülwanne auf.

Die Druckschrift EP 1 609 403 B1 offenbart einen Spülbehälter einer Geschirrspülmaschine, umfassend eine obere Platte, eine unterhalb der oberen Platte angebrachte untere Platte und eine mittlere Platte, die senkrecht zwischen der oberen Platte und der unteren Platte verbunden ist. Die obere Platte, die mittlere Platte und die untere Platte weisen Eckschweißabschnitte auf, deren innere Biegungsradien kleiner ausgebildet sind als die äußeren Biegungsradien der Eckschweißabschnitte.

Die DE 10 2011 088 129 A1 offenbart Geschirrspülmaschine, insbesondere Haushaltsgeschirrspülmaschine, mit einem Spülbehälter, welcher mehrere Wandungsteile umfasst und welcher zur Beschickung mit Spülgut frontseitig mit einer Beschickungsöffnung versehen ist, die durch eine Behältertür zumindest zeitweise verschließbar ist, wobei die rechte Seitenwand, die Decke und die linke Seitenwand eine Haube aus Metall ausbilden, die im gestreckten Zustand ein vorzugsweise flaches Pressenteil ausbildete und anschließend U-förmig gebogen wurde, wobei ein muldenförmiger Boden aus Metall ein aus einem Stahl gefertigtes Tiefziehteil ist, wobei die an die Haube aus Metall und an den muldenförmigen Boden aus Metall rückseitig angesetzte Rückwand aus Metall als ein vorzugsweise flaches Pressenteil ausgeführt ist und wobei die beiden Seitenwände der Haube aus Metall an ihrer jeweils unteren Wandkante mit dem muldenförmigen Boden aus Metall miteinander verbunden sind.

Die Druckschrift DE 10 2007 041 314 A1 offenbart ein wasserführendes Haushaltsgerät, insbesondere eine Geschirrspülmaschine oder eine Waschmaschine, wenigstens aufweisend einen Spülbehälter zur Aufnahme von Spülgut, der wenigstens abschnittsweise aus metallischen Werkstoffen, insbesondere aus nichtrostendem Stahl, gebildet ist. Der Spülbehälter ist aus wenigstens zwei unterschiedlichen metallischen Werkstoffen gefertigt. Einer der metallischen Werkstoffe kann ein austenitisches Metall oder ein ferritisches Metall sein.

Die Druckschrift DE 10 2011 017 635 A1 offenbart ein wasserführendes Haushaltsgerät, insbesondere eine Geschirrspülmaschine, mit einem Spülbehälter, dessen Behälterwände und/oder eine Tür einen Spülraum begrenzen. Zumindest eine der Behälterwände und/oder die dem Spülraum zugewandte Innenwandung der Tür ist jeweils ein Verbundbauteil, das aus einem Träger aus insbesondere korrosionsanfälligem Blechmaterial und einer auf der dem Spülraum zugewandten Seite des Trägers aufgebrachten Korrosionsschutzschicht aufgebaut ist. Die Behälterwände können durch eine Kraftschluss- und/oder Formschlussverbindung verbindbar sein, bei der einander zugewandte Verbindungsflansche der Behälterwände durch Blechumformung miteinander verbindbar sein können, insbesondere durch Falzen und/oder Bördeln.

Vor diesem Hintergrund besteht eine Aufgabe der vorliegenden Erfindung darin, eine Geschirrspülmaschine, insbesondere eine Haushaltsgeschirrspülmaschine, mit einem merklich verbesserten Spülbehälter bereitzustellen.

Zur Lösung der erfindungsgemäßen Aufgabe wird eine Geschirrspülmaschine, insbesondere Haushaltsgeschirrspülmaschine, mit einem Spülbehälter, welcher mehrere Wandungsteile umfasst und welcher zur Beschickung mit Spülgut frontseitig mit einer Beschickungsöffnung versehen ist, die durch eine Behältertür zumindest zeitweise verschließbar ist, vorgeschlagen. Dabei bilden die rechte Seitenwand aus Metall, die Decke aus Metall und die linke Seitenwand aus Metall eine Haube des Spülbehälters aus Metall aus, die im gestreckten Zustand ein vorzugsweise flaches Pressenteil ausbildete und anschließend U-förmig gebogen wurde. Weiterhin ist ein muldenförmiger Boden aus Metall ein aus einem vorzugsweise austenitischen Stahl gefertigtes Tiefziehteil und die an die Haube aus Metall und an den muldenförmigen Boden aus Metall rückseitig angesetzte Rückwand aus Metall ist als ein vorzugsweise flaches Pressenteil ausgeführt. Die beiden Seitenwände der Haube aus Metall sind ferner an ihrer jeweils unteren Wandkante mit dem muldenförmigen Boden aus Metall miteinander verbunden sind. Die beiden Seitenwände der Haube aus Metall sind an ihrer jeweils unteren Wandkante mit dem muldenförmigen Boden aus Metall mittels außenliegenden Schnittstellen formschlüssig miteinander verbunden. Weiterhin umfasst die außenliegende Schnittstelle eine formschlüssige Verbindung, insbesondere eine dynamische oder statische Falzung. Und die beiden außenliegenden Schnittstellen, die Haube aus Metall und der muldenförmige Boden aus Metall weisen in ihren rückseitigen Bereichen eine 90°-Abkantung nach außen auf, so dass ein umlaufender Randbereich erzeugt wird. wird, an dem die Rückwand aus Metall angesetzt ist.

Die erfindungsgemäße Geschirrspülmaschine, insbesondere Haushaltsgeschirrspülmaschine, mit einem derartigen Spülbehälter, dessen beide Seitenwände aus Metall samt sie verbindender Decke aus Metall als Haube aus Metall in Form eines so genannten "stehenden U's" angeordnet sind, zeichnet sich durch einfachere, flexiblere und kostengünstigere Fertigungsanlagen aufgrund der möglichen Verwendung von Pressen- und Werkzeugtechnik aus. Daraus resultiert im direkten Vergleich mit der gängigen Expandertechnik ein deutlicher Kostenvorteil im Investment. Auch ist die Herstellung der Fertigungsanlagen einfacher und somit kostengünstiger. Hinsichtlich der Fertigungsqualität ist ein besserer Toleranzausgleich der Wandungsteile im Vergleich mit einem "liegendem U" als bekannte Spülbehälter-Grundform möglich.

Da lediglich der muldenförmige Boden aus Metall ein Tiefziehteil ist, ergeben sich auch weniger Materialkosten im direkten Vergleich mit einem "liegendem U" als bekannte Spülbehälter-Grundform. Bei einem "liegendem U" ist auch die Decke aus Metall ein Tiefziehteil, was letztlich mehr Verschnitt an Metallblech bedeutet.

Weiterhin bleibt der aus der Expandertechnik bekannte und allseits bewährte Rückwandflansch erhalten. Hieraus ergeben sich bessere Integrationsmöglichkeiten in bestehende Plattform-Konzepte, bewährte Anbaukomponenten der Geschirrspülmaschine, wie beispielsweise ein Wärmetauscher, Seitenwände oder dergleichen, können weitestgehend identisch und vollumfänglich von bisherigen Konstruktionen übernommen werden.

Überdies kann für die Haube aus Metall und die Rückwand aus Metall des Spülbehälters ein ferritischer Stahl gemäß WNr. 1.4016, welcher kostengünstig und leicht verarbeitbar ist, verwendet werden.

Aufgrund der Verwendung einer Rückwand aus Metall, welche vorzugsweise als ein flaches Pressenteil ausgeführt ist, kann auf ein zweites Rahmenteil als Befestigungs- und Kraftübertragungselement im hinteren Bereich der Geschirrspülmaschine gänzlich verzichtet und somit Materialkosten eingespart werden.

Der muldenförmige Boden aus Metall kann auch aus einem ferritischen Stahl gefertigt sein. In diesem Fall muss jedoch das Dichtbett zwischen der Haube und dem muldenförmigen Boden hinsichtlich Korrosion optimiert werden, beispielsweise durch die Verwendung eines Kunststoffrahmens zwischen dem muldenförmigen Boden aus einem ferritischen Stahl einerseits und der Haube aus Metall und der Rückwand aus Metall andererseits. Ein derartiger Kunststoffrahmen ist beispielsweise aus der Druckschrift WO 2009/003823 A2 bekannt; der diesbezügliche Offenbarungsgehalt dieser Druckschrift wird hiermit zum Gegenstand der vorliegenden Offenbarung gemacht.

Die erfindungsgemäße Geschirrspülmaschine mit dem beschriebenen Spülbehälter-Konzept bietet also die Möglichkeit, die Vorteile einer Expandertechnik mit "stehendem U", einer "liegenden U"-Haubentechnik und einer "stehenden U"-Haubentechnik positiv und gewinnbringend zu vereinen.

In Fachkreisen wird weiterhin der Begriff "Zarge" verwendet. Im Rahmen dieser Offenbarung wird unter dem Begriff "Zarge" eine zumindest aus der Haube und dem muldenförmigen Boden gebildete Baugruppe verstanden.

Die außenliegende Verbindung der beiden Seitenwände der Haube aus Metall mit dem muldenförmigen Boden aus Metall erbringt den Vorteil einer des Spülbehälters abgewandten Verbindung mit lediglich geringer, vorzugsweise keiner Beaufschlagung durch Spülflotte. Hingegen ist eine formschlüssige Verbindung im Hinblick auf Dichtheit und effektive Lebensdauer der fluiddichten Verbindung vorteilhaft.

Die formschlüssige Verbindung, insbesondere die dynamische oder statische Falzung, an der außenliegenden Schnittstelle zeichnet sich durch ein hohes Maß an Dichtheit und zeitlicher Stabilität aus.

Das Falzen ist eine Technik in der Blechverarbeitung, bei der eine Blechkante umgebogen wird, um eine Versteifung der Kante zu erzielen. Als kombiniertes Verfahren kann Bördeln auch angewandt werden, um durch Umformung eine Verbindung aus mehreren Bauteilen zu schaffen. Dabei können sowohl Bauteile aus gleichen als auch aus unterschiedlichen Werkstoffen verbunden werden, so zum Beispiel Bleche mit Kunststoffen. Werden beim Falzen Rollensysteme, vorzugsweise von Standardindustrierobotersystemen geführt, eingesetzt, dann spricht man von Rollfalzen oder dynamischem Falzen. Werden hingegen beim Falzen statische Werkzeuge eingesetzt, dann spricht man von statischem Falzen.

Die 90°-Abkantung nach außen verleiht den beiden außenliegenden Schnittstellen ein hohes Maß an Festigkeit und Stabilität bei vergleichsweise geringen Herstellkosten. Gemäß einer ersten Ausführungsform weisen die beiden außenliegenden Schnittstellen in ihren vorderseitigen Bereichen, also den der Behältertür der Geschirrspülmaschine zugewandten Bereichen, zumindest streckenweise einen Radius von mindestens 80 mm nach außen, vorzugsweise von mindestens 100 mm nach außen, und/oder in ihren rückseitigen Bereichen, also den der Behältertür der Geschirrspülmaschine abgewandten Bereichen, einen geraden oder annähernd geraden Auslauf aufweisen. Die Bereiche mit den genannten Radien stellen so genannte Falzrampen dar, welche eine Erweiterung des lichten Maßes des Spülbehälters bewirken, so dass in dem vorder-seitigen Bereich des Spülbehälters weitere Bauteilen und Baugruppen einen Einbauraum finden.

Gemäß einer zweiten Ausführungsform ist die rückseitig an die Haube aus Metall und an den muldenförmigen Boden aus Metall angesetzte Rückwand aus Metall mittels mindestens eines Dichtmittels flüssigkeitsdicht im Bereich der einander kontaktierenden Randbereiche angebracht, insbesondere angeklebt und/oder vorzugs-weise punktförmig angeschweißt. Allgemein kann das Dichtmittel einen Silikonwerk-stoff oder einen Haftkleber umfassen. Silikonwerkstoffe, auch Silikone, ist eine Bezeichnung für eine Gruppe synthetischer Polymere, bei denen Siliziumatome über Sauerstoffatome verknüpft sind. Eine derartige rücksichtige Anbringung der Rückwand aus Metall an die Haube aus Metall und an den muldenförmigen Boden aus Metall ist beispielsweise aus der Druckschrift DE 10 2009 001 896 A1 und der Druckschrift DE 10 2009 001 897 A1 bekannt; der diesbezügliche Offenbarungsgehalt dieser beiden Druckschriften wird hiermit zum Gegenstand der vorliegenden Offenbarung gemacht. Sollte die Rückwand aus Metall angeklebt werden, dann umfasst das Dichtmittel vorzugsweise einen Haftkleber. Ein Haftkleber ist hierbei per Definition ein permanent haftender Kleber, welcher im Trockenzustand bei Raumtemperatur nach leichtem An-drücken auf einer Vielzahl von Oberflächen haftet, wieder abgezogen und woanders neu aufgeklebt werden kann.

Gemäß einer weiteren Ausführungsform ist die Haube aus Metall vorderseitig mit einem U-förmigen, nach unten offenen und eine vordere Fläche des Spülbehälters ausbildenden Rahmenteil versehen, welches vorzugsweise mittels Nieten, insbesondere Thermonieten, mit der Haube aus Metall vorzugsweise formschlüssig verbunden ist, welches in den muldenförmigen Boden aus Metall eingreift und welches die Türdichtung in einer nutförmigen Kontur aufnimmt. Ein derartiges Rahmenteil ist beispielsweise aus der Druckschrift WO 2007/048697 A1 bekannt; der diesbezügliche Offenbarungsgehalt dieser Druckschrift wird hiermit zum Gegenstand der vorliegenden Offenbarung gemacht. Das Rahmenteil umfasst bevorzugt einen Kunststoff, insbesondere ein glasfaserverstärktes Polypropylen, und ist mittels Thermoniettechnik zumindest an der Haube des Spülbehälters aus Metall befestigt. Auch kann das gleiche Rahmenteil für Spülbehälter mit muldenförmigem Metallboden oder Spülbehälter mit muldenförmigem Kunststoffboden verwendet werden.

Gemäß einer weiteren Ausführungsform bildet das vorzugsweise wenigstens einen Kunststoff umfassende Rahmenteil eine vordere Fläche des Innenraums des Spülbehälters, so dass die Haube des Spülbehälters aus Metall von dem Rahmenteil innenseitig teilweise abgedeckt ist und der Spülbehälter ein hohes Maß an Dichtheit erfährt.

Gemäß einer weiteren Ausführungsform sind die Höhen der beiden Seitenwände aus Metall, der Rückwand aus Metall und des Rahmenteils derart gewählt sind, dass die Geschirrspülmaschine eine Gerätehöhe im Bereich von etwa 86,5 cm, etwa 81,5 cm, etwa 77,5 cm, etwa 60 cm oder etwa 45 cm aufweist. Bei den angegebenen Gerätehöhen weist die Geschirrspülmaschine keine oberseitige Arbeitsplatte. Eine zunehmende Durchschnittsgröße der Menschen, eine wachsende Sensibilität für Haltungsschäden und schmerzhafte Schädigungen des menschlichen Rückens lassen den Trend zu hohen Geschirrspülmaschinen stetig steigen. Verschiedene Gerätehöhen über 80 cm gewährleisten individuelle Einsatzmöglichkeiten im Einbau- und Unterbausegment. Eine Geschirrspülmaschine mit einer Gerätehöhe von 81,5 cm weist ein Korpusmaß, per Definition Unterschrankhöhe minus Sockelhöhe, zwischen 655 und 725 mm auf und ist zwischen 815 und 875 mm höhenverstellbar. Hingegen weist eine Geschirrspülmaschine mit einer Gerätehöhe von 86,5 cm eine Arbeitshöhe von 90/91cm und ein Korpusmaß zwischen 705 und 775 mm auf und ist zwischen 865 und 925 mm höhenverstellbar. Eine Geschirrspülmaschine im Hocheinbau weist eine Gerätehöhe von 45,4 cm oder 59,5 cm auf, als Auftisch-Geschirrspülmaschine hingegen eine Gerätehöhe von 45 cm. Mit einer Geschirrspülmaschine, welche auf dem erfindungsgemäßen Spülbehälter-Konzept basiert, lassen sich alle diese angegebenen Gerätehöhen kostengünstig und höchstflexibel realisieren.

Gemäß einer weiteren Ausführungsform umfasst die die rechte Seitenwand aus Metall, die Decke aus Metall und die linke Seitenwand aus Metall ausbildende Haube aus Metall einen austenitischen Stahl gemäß WNr. 1.4301 oder einen ferritischen Stahl gemäß WNr. 1.4016 umfasst. Beide Stahlsorten sind kostengünstig erhältlich und überaus leicht verarbeitbar.

Gemäß einer weiteren Ausführungsform umfasst der muldenförmige Boden aus Metall wegen der geforderten Umformbarkeit und den Korrosionsanforderungen einen austenitischen Stahl gemäß WNr. 1.4301.

Gemäß einer weiteren Ausführungsform trägt der muldenförmige Boden aus Metall unterseitig einen Pumpentopf mittels mindestens eines Dichtmittels flüssigkeitsdicht an einem in dem muldenförmigen Boden aus Metall ausgebildeten Ringkragen vorzugsweise mittelbar, wobei der Ringkragen einen Ringwinkel von 1 bis 10°, vorzugsweise von 2 bis 5°, insbesondere von etwa 3°, aufweist. Der Pumpentopf ist oberseitig von einem Sieb bedeckt, wobei das Sieb in einem in dem muldenförmigen Boden aus Metall ausgebildeten Siebkragen mit einem Siebwinkel von 2 bis 10°, vorzugsweise von 4 bis 8°, insbesondere von etwa 5°, wenigstens positionierbar ist. Aufgrund dieser Winkelbereiche kann eine fortwährende Systemdichtheit ohne weitere Maßnahmen gewährleistet werden.

Die Geschirrspülmaschine kann insbesondere eine Haushaltsgeschirrspülmaschine sein.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische perspektivische Ansicht einer bevorzugten Ausführungsform des Spülbehälters der erfindungsgemäßen Geschirrspülmaschine von schräg vorne;
- Fig. 2: eine schematische perspektivische Ansicht der bevorzugten Ausführungsform des Spülbehälters der erfindungsgemäßen Geschirrspülmaschine von Fig. 1 von schräg hinten;
- Fig. 3: eine schematische Explosionszeichnung der bevorzugten Ausführungsform des Spülbehälters der erfindungsgemäßen Geschirrspülmaschine von Fig. 1;
- Fig. 4A: eine perspektivische Schnittdarstellung in Breitenrichtung der bevorzugten Ausführungsform des Spülbehälters der erfindungsgemäßen Geschirrspülmaschine von Fig. 2;
- Fig. 4B: eine Detaildarstellung der perspektivischen Schnittdarstellung entlang der Breitenrichtung des Spülbehälters der bevorzugten Ausführungsform der erfindungsgemäßen Geschirrspülmaschine von Fig. 4A;
- Fig. 5A: eine perspektivische Schnittdarstellung in Tiefenrichtung der bevorzugten Ausführungsform des Spülbehälters der erfindungsgemäßen Geschirrspülmaschine von Fig. 1;
- Fig. 5B: eine Detaildarstellung der perspektivischen Schnittdarstellung in Tiefenrichtung der bevorzugten Ausführungsform des Spülbehälters der erfindungsgemäßen Geschirrspülmaschine von Fig. 5A;
- Fig. 6: eine Detaildarstellung der bevorzugten Ausführungsform des Spülbehälters der erfindungsgemäßen Geschirrspülmaschine von Fig. 2;
- Fig. 7: eine Detaildarstellung der bevorzugten Ausführungsform des Spülbehälters der erfindungsgemäßen Geschirrspülmaschine von Fig. 1;
- Fig. 8: eine Detaildarstellung der bevorzugten Ausführungsform des Spülbehälters der erfindungsgemäßen Geschirrspülmaschine von Fig. 2;
- Fig. 9: einen Ausschnitt einer horizontalen Schnittdarstellung der bevorzugten Ausführungsform des Spülbehälters der erfindungsgemäßen Geschirrspülmaschine von Fig. 1;
- Fig. 10: einen Ausschnitt einer Schnittdarstellung in Tiefenrichtung der bevorzugten Ausführungsform des Spülbehälters der erfindungsgemäßen Geschirrspülmaschine von Fig. 1;
- Fig. 11: einen Ausschnitt einer horizontalen Schnittdarstellung der bevorzugten Ausführungsform des Spülbehälters der erfindungsgemäßen Geschirrspülmaschine von Fig. 1;
- Fig. 12A: eine weitere schematische perspektivische Ansicht einer bevorzugten Ausführungsform des Spülbehälters der erfindungsgemäßen Geschirrspülmaschine von Fig. 1;
- Fig. 12B: eine Detaildarstellung der bevorzugten Ausführungsform des Spülbehälters der erfindungsgemäßen Geschirrspülmaschine von Fig. 12A;
- Fig. 13 bis Fig. 16: schematische Perspektivdarstellungen der aufeinanderfolgenden Herstellungsschritte der bevorzugten Ausführungsform des Spülbehälters der erfindungsgemäßen Geschirrspülmaschine von Fig. 1;
- Fig. 17A bis Fig. 17D: schematische Perspektivdarstellungen der aufeinanderfolgenden Herstellungsschritte der Verbindung Haube-Boden-Rückwand der bevorzugten Ausführungsform des Spülbehälters der erfindungsgemäßen Geschirrspülmaschine von Fig. 1;
- Fig. 18: eine schematische perspektivische Ansicht des muldenförmigen Bodens aus Metall der bevorzugten Ausführungsform des Spülbehälters der erfindungsgemäßen Geschirrspülmaschine von Fig. 1;
- Fig. 19: einen Ausschnitt einer Schnittdarstellung des muldenförmigen Bodens aus Metall der bevorzugten Ausführungsform des Spülbehälters der erfindungsgemäßen Geschirrspülmaschine von Fig. 18; und
- Fig. 20A bis Fig. 20C: schematische Ansichten von unterschiedlichen Ausführungsformen von erfindungsgemäßen Geschirrspülmaschinen.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht eines Spülbehälters 2 einer Geschirrspülmaschine 1, insbesondere einer Haushaltsgeschirrspülmaschine, von schräg vorne.

Der Spülbehälter 2 umfasst mehrere Wandungsteile 3 bis 7 und ist zur Beschickung mit Spülgut frontseitig mit einer Beschickungsöffnung B versehen, die durch eine nicht dargestellte, dem Fachmann jedoch bekannte Behältertür zumindest zeitweise verschließbar ist. Dabei bilden die rechte Seitenwand 3 aus Metall, die Decke 4 aus Metall und die linke Seitenwand 5 aus Metall als Wandungsteile eine Haube 8 aus Metall aus, die im gestreckten Zustand ein flaches Pressenteil ausbildete und anschließend U-förmig gebogen wurde. Ein muldenförmiger Boden 6 aus Metall als weiteres Wandungsteil ist ein aus einem austenitischen Stahl gemäß WNr. 1.4301 gefertigtes Tiefziehteil. An die Haube 8 aus Metall und an den muldenförmigen Boden 6 aus Metall ist rückseitig eine Rückwand 7 aus Metall angesetzt, die als ein vorzugsweise flaches Pressenteil ausgeführt ist.

Der muldenförmige Boden 6 aus Metall kann jedoch auch aus einem ferritischen Stahl gefertigt sein. In diesem Fall muss jedoch das Dichtbett zwischen der Haube und dem muldenförmigen Boden hinsichtlich Korrosion optimiert werden, beispielsweise durch die Verwendung eines Kunststoffrahmens zwischen dem muldenförmigen Boden aus einem ferritischen Stahl einerseits und der Haube aus Metall und der Rückwand aus Metall andererseits.

Die Haube 8 aus Metall, welcher aus der rechten Seitenwand 3 aus Metall, der Decke 4 aus Metall und der linken Seitenwand 5 aus Metall gebildet ist, bildet also die in Form eines so genannten "stehenden U's" aus.

Weiterhin ist die Haube 8 aus Metall vorderseitig mit einem U-förmigen, nach unten offenen und eine vordere Fläche F des Spülbehälters 2 ausbildenden Rahmenteil 9 versehen. Das Rahmenteil 9 ist mittels Nieten, insbesondere Thermonieten, mit der Haube 8 aus Metall formschlüssig verbunden (siehe auch Fig. 6 und Fig. 9) und greift in den muldenförmigen Boden 6 aus Metall ein (siehe auch Fig. 8). Überdies ist das Rahmenteil 9 vorderseitig mit einer umlaufenden nutförmigen Kontur 10 (siehe Fig. 9) versehen, welche eine dem Fachmann bekannte Türdichtung aufnimmt, und es umfasst bevorzugt einen Kunststoff, insbesondere ein glasfaserverstärktes Polypropylen.

Die Fig. 2 zeigt eine schematische perspektivische Ansicht des Spülbehälters 2 der Geschirrspülmaschine 1 von Fig. 1 von schräg hinten.

Es sind dabei deutlich die wesentlichen metallischen Wandungsteile des Spülbehälters 2, also die beiden Seitenwände 3, 5 aus Metall, die Decke 4 aus Metall, der muldenförmige Boden 6 aus Metall und die Rückwand 7 aus Metall ersichtlich. Deutlich erkennbar sind auch die Form der Haube 8 aus Metall, ein "stehendes U", und das Rahmenteil 9.

Die Fig. 3 zeigt eine schematische Explosionszeichnung des Spülbehälters 2 der Geschirrspülmaschine 1 von Fig. 1.

Die wesentlichen metallischen Wandungsteile des Spülbehälters 2 sind die Haube 8 aus Metall, der muldenförmige Boden 6 aus Metall, die Rückwand 7 aus Metall und das Rahmenteil 9, wobei die Haube 8 aus Metall aus den beiden Seitenwänden 3, 5 aus Metall und der Decke 4 aus Metall gebildet ist und die Form eines "stehenden U's" ausbildet. Die Haube 8 aus Metall und der muldenförmige Boden 6 aus Metall weisen in ihren rückseitigen Bereichen eine 90°-Abkantung 11 nach außen auf.

Die Fig. 4A zeigt eine perspektivische Schnittdarstellung in Breitenrichtung BR (Doppelpfeil) des Spülbehälters 2 der Geschirrspülmaschine 1 von Fig. 2.

Die Haube 8 des Spülbehälters 2 aus Metall ist aus den beiden Seitenwänden 3, 5 aus Metall und der Decke 4 aus Metall gebildet und bildet die Form eines "stehenden U's" aus. Unterseitig der Haube 8 aus Metall ist der muldenförmige Boden 6 aus Metall angeordnet und vorderseitig der Haube 8 aus Metall ist das Rahmenteil 9 angeordnet.

Die Fig. 4B zeigt eine Detaildarstellung der perspektivischen Schnittdarstellung entlang der Breitenrichtung BR (Doppelpfeil) des Spülbehälters 2 der Geschirrspülmaschine 1 von Fig. 4A.

Die beiden Seitenwände 3, 5 der Haube 8 aus Metall sind an ihrer jeweils unteren Wandkante 3.U, 5.U mit dem muldenförmigen Boden 6 aus Metall mittels außenliegenden Schnittstellen 12.R, 12.L formschlüssig miteinander verbunden. Die jeweils außenliegende Schnittstelle 12. R, 12.L umfasst eine formschlüssige Verbindung 13, insbesondere eine dynamische oder statische Falzung, oder eine Rollnahtschweißung. Im dargestellten Ausführungsbeispiel umfasst die formschlüssige Verbindung 13 eine Falzung. Das Falzen ist eine Technik in der Blechverarbeitung, bei der eine Blechkante umgebogen wird, um eine Versteifung der Kante zu erzielen. Hingegen ist das Rollennahtschweißen ist ein Verfahren des Widerstandsschweißens und unmittelbar vom Punktschweißen abgeleitet. Beide Fertigungsverfahren eignen sich für das flüssigkeitsdichte Verbinden der Haube 8 des Spülbehälters 2 aus Metall mit dem muldenförmigen Boden 6 des Spülbehälters aus Metall.

Die Fig. 5A zeigt eine perspektivische Schnittdarstellung in Tiefenrichtung TR (Doppelpfeil) des Spülbehälters 2 der Geschirrspülmaschine 1 von Fig. 1.

Die Haube 8 des Spülbehälters 2 aus Metall ist aus den beiden Seitenwänden 3, 5 aus Metall und der Decke 4 aus Metall gebildet und bildet die Form eines "stehenden U's" aus. Unterseitig der Haube 8 aus Metall ist der muldenförmige Boden 6 aus Metall angeordnet und vorderseitig der Haube 8 aus Metall ist das Rahmenteil 9 angeordnet. Die rückseitig an die Haube 8 aus Metall und an den muldenförmigen Boden 6 aus Metall angesetzte Rückwand 7 aus Metall ist mittels mindestens eines Dichtmittels flüssigkeitsdicht im Bereich der einander kontaktierenden Randbereiche 14 angebracht, insbesondere angeklebt und/oder vorzugsweise punktförmig ange-schweißt.

Die Fig. 5B zeigt eine Detaildarstellung der perspektivischen Schnittdarstellung in Tiefenrichtung TR (Doppelpfeil) des Spülbehälters 2 der Geschirrspülmaschine 1 von Fig. 5A.

Der muldenförmige Boden 6 aus Metall weist in seinem rückseitigen Bereich eine 90°-Abkantung 11 nach außen auf. Die die rückseitig an die nicht dargestellte Haube und an den muldenförmigen Boden 6 aus Metall angesetzte Rückwand 7 aus Metall ist mittels mindestens eines Dichtmittels flüssigkeitsdicht im Bereich der einander kontaktierenden Randbereiche 14 angebracht, insbesondere angeklebt und/oder vorzugsweise punktförmig angeschweißt, ist. Das Dichtmittel umfasst beispielsweise einen Silikonwerkstoff oder einen Haftkleber.

Die Fig. 6 zeigt eine Detaildarstellung des Spülbehälters 2 der Geschirrspülmaschine 1 von Fig. 2.

Das U-förmige, nach unten offene und eine vordere Fläche F des Spülbehälters 2 ausbildende Rahmenteil 9 ist vorderseitig an die Haube 8 aus Metall angebracht und mittels Nieten, insbesondere Thermonieten mit der Haube 8 aus Metall formschlüssig und flüssigkeitsdicht verbunden. Die flüssigkeitsdichte Verbindung kann beispielsweise mittels der Verwendung von TPE oder ähnlichen Dichtmitteln erzeugt und gewährleistet werden.

Die Fig. 7 zeigt eine Detaildarstellung des Spülbehälters 2 der Geschirrspülmaschine 1 von Fig. 1.

Die Haube 8 aus Metall und der muldenförmige Boden 6 aus Metall weisen in ihren rückseitigen Bereichen eine 90°-Abkantung 11 nach außen auf. An diese jeweilige 90°-Abkantung 11 ist die Rückwand 7 aus Metall mittels mindestens eines Dichtmittels flüssigkeitsdicht im Bereich der einander kontaktierenden Randbereiche 14 angebracht, wobei die Rückwand 7 aus Metall einen vorzugsweise umlaufenden Über-stand 15 aufweist.

Die Fig. 8 zeigt eine Detaildarstellung des Spülbehälters 2 der Geschirrspülmaschine 1 von Fig. 2.

Die Haube 8 aus Metall ist vorderseitig mit dem U-förmigen, nach unten offenen und die vordere Fläche F des Spülbehälters 2 ausbildenden Rahmenteil 9 versehen, welches in den muldenförmigen Boden 6 aus Metall eingreift.

Die Fig. 9 zeigt einen Ausschnitt einer horizontalen Schnittdarstellung des Spülbehälters 2 der Geschirrspülmaschine 1 von Fig. 1.

Das U-förmige, nach unten offene und die vordere Fläche F des Spülbehälters 2 ausbildende Rahmenteil 9 ist mit der Haube 8 aus Metall an deren Vorderseite formschlüssig und flüssigkeitsdicht verbunden. Ferner ist das bevorzugt einen Kunst-stoff, insbesondere ein glasfaserverstärktes Polypropylen, umfassende Rahmenteil 9 vorderseitig mit einer umlaufenden nutförmigen Kontur 10 versehen, welche eine nicht dargestellte, dem Fachmann jedoch bekannte Türdichtung aufnimmt.

Die Fig. 10 zeigt einen Ausschnitt einer Schnittdarstellung in Tiefenrichtung TR (Doppelpfeil) des Spülbehälters 2 der Geschirrspülmaschine 1 von Fig. 1.

Die Haube 8 aus Metall, also die dargestellte Decke 4 aus Metall, weist in ihrem rückseitigen Bereich eine 90°-Abkantung 11 nach außen auf.

Die Fig. 11 zeigt einen Ausschnitt einer horizontalen Schnittdarstellung des Spülbehälters 2 der Geschirrspülmaschine 1 von Fig. 1.

Die Haube 8 aus Metall, also die dargestellte rechte Seitenwand 3 aus Metall, und die rechte Schnittstelle 12.R an der rechten Seitenwand 3 aus Metall weisen in ihren rückseitigen Bereichen eine 90°-Abkantung 11 nach außen auf. In ihren vorderseitigen Bereichen weisen sie zumindest streckenweise einen Radius R von mindestens 80 mm nach außen, vorzugsweise von mindestens 100 mm nach außen, auf. Dieser Radius R wird in Fachkreisen auch als Falzrampe bezeichnet.

Die Fig. 12A zeigt eine weitere schematische perspektivische Ansicht des Spülbehälters 2 der Geschirrspülmaschine 1 von Fig. 1.

Die letztlich umlaufenden metallischen Wandungsteile des Spülbehälters 2, also die beiden Seitenwände 3, 5 aus Metall, die Decke 4 aus Metall und der muldenförmige Boden 6 aus Metall, also auch die Schnittstellen 12.R, 12.L, weisen vor ihrer jeweiligen 90°-Abkantung 11 im miteinander verbundenen Zustand in ihren rückseitigen Bereichen einen geraden oder annähernd geraden Auslauf 16 auf.

Die Fig. 12B zeigt eine Detaildarstellung des Spülbehälters 2 der Geschirrspülmaschine 1 von Fig. 12A.

Der gerade oder annähernd gerade Auslauf 16 erstreckt sich in den rückseitigen Schnittstellen 12.R, 12.L vor der rückseitigen 90°-Abkantung 11 der Haube 8 aus Metall und dem mit ihr verbundenen muldenförmige Boden 6 aus Metall.

Die Fig. 13 bis Fig. 16 zeigen schematische Perspektivdarstellungen der aufeinanderfolgenden Herstellungsschritte des Spülbehälters 2 der Geschirrspülmaschine 1 von Fig. 1.

In einem ersten Herstellungsschritt (Fig. 13) wird das Rahmenteil 9 mit der die Form eines "stehenden U's" ausbildenden Haube 8 aus Metall formschlüssig und flüssigkeitsdicht verbunden. Die Haube 8 aus Metall ist aus den beiden Seitenwänden 3, 5 aus Metall und der Decke 4 aus Metall gebildet, die im gestreckten Zustand ein vorzugsweise flaches Pressenteil ausbildete und anschließend U-förmig gebogen wurde.

In einem zweiten Herstellungsschritt (Fig. 14) wird der muldenförmige Boden 6 aus Metall mit der Haube 8 aus Metall samt Rahmenteil 9 formschlüssig verbunden. Der muldenförmige Boden aus Metall ist ein aus einem vorzugsweise austenitischen Stahl gefertigtes Tiefziehteil. Die formschlüssige Verbindung erfolgt an der jeweiligen unteren Wandkante 3.U, 5.U der Seitenwände 3, 5 aus Metall der Haube 8 aus Metall mit dem muldenförmigen Boden 6 aus Metall mittels außenliegenden Schnittstellen 12.R, 12.L. Die Verbindung selbst umfasst eine formschlüssige Verbindung, insbesondere eine dynamische oder statische Falzung, oder eine Rollnahtschweißung.

In einem weiteren Herstellungsschritt (Fig. 15) wird einerseits die aus der Haube 8 aus Metall, dem Rahmenteil 9 und dem muldenförmigen Boden 6 aus Metall gebildete Baugruppe in ihrem rückseitigen Bereich mit einer 90°-Abkantung 11 versehen. Andererseits wird auf die Rückwand 7 aus Metall in notwendigen Bereichen 14 mittels eines Dichtmittels, beispielsweise eines Silikonwerkstoffs oder eines Haftklebers, versehen.

Und in einem vierten Herstellungsschritt (Fig. 16) wird rückseitig an die Haube 8 aus Metall und an den muldenförmigen Boden 6 aus Metall die Rückwand 7 aus Metall mittels mindestens eines Dichtmittels flüssigkeitsdicht im Bereich der einander kontaktierenden Randbereiche 14 angebracht, insbesondere angeklebt und/oder vorzugsweise punktförmig angeschweißt.

Selbstverständlich kann die Herstellung des Spülbehälters 2 der Geschirrspülmaschine 1 auch noch weitere, nicht explizit dargestellte, dem Fachmann jedoch bekannte Herstellungsschritte umfassen.

Die Fig. 17A bis Fig. 17D zeigen schematische Perspektivdarstellungen der aufeinanderfolgenden Herstellungsschritte der Verbindungen Haube-Boden-Rückwand des Spülbehälters 2 aus Metall der Geschirrspülmaschine 1 von Fig. 1.

In einem ersten Herstellungsschritt (Fig. 17A) der Verbindung Haube-Boden-Rückwand des Spülbehälters 2 aus Metall der Geschirrspülmaschine 1 werden die Bauteile Haube 8 aus Metall und Boden 6 aus Metall in mindestens einem jeweiligen Werkzeug erzeugt. Letztlich wird die jeweilige Geometrie von der Verbindung miteinander hergestellt.

In einem zweiten Herstellungsschritt (Fig. 17B) der Verbindung Haube-Boden-Rückwand des Spülbehälters 2 aus Metall der Geschirrspülmaschine 1 werden die Bauteile Haube 8 aus Metall und Boden 6 aus Metall an Schnittstellen 12.R, 12.L formschlüssig und flüssigkeitsdicht miteinander verbunden, vorzugsweise mittels Falzen.

In einem weiteren Herstellungsschritt (Fig. 17C) der Verbindung Haube-Boden-Rückwand des Spülbehälters 2 aus Metall der Geschirrspülmaschine 1 werden die mittels Schnittstellen 12.R, 12.L verbundenen Bauteile Haube 8 aus Metall und Boden 6 aus Metall in ihren rückseitigen Bereichen einer 90°-Abkantung 11 unterzogen, so dass ein umlaufender Randbereich 14 erzeugt wird.

In einem vierten Herstellungsschritt (Fig. 17D) der Verbindung Haube-Boden-Rückwand des Spülbehälters 2 aus Metall der Geschirrspülmaschine 1 wird die Rückwand 7 aus Metall an die Haube 8 aus Metall und an den muldenförmigen Boden 6 aus Metall rückseitig angesetzt und wasserdicht verbunden. Die Rückwand 7 aus Metall ist als ein vorzugsweise flaches Pressenteil ausgeführt.

Selbstverständlich kann die Herstellung der Verbindung Haube-Boden-Rückwand des Spülbehälters 2 der Geschirrspülmaschine 1 auch noch weitere, nicht explizit dargestellte, dem Fachmann jedoch bekannte Herstellungsschritte umfassen.

Die Fig. 18 zeigt eine schematische perspektivische Ansicht des muldenförmigen Bodens 6 des Spülbehälters 2 aus Metall der Geschirrspülmaschine 1 von Fig. 1.

Der muldenförmige Boden 6 aus Metall weist die beschriebene Kontur und etwaige Anbaubereiche für bekannte, jedoch nicht dargestellte Komponenten einer Geschirrspülmaschine 1, wie beispielsweise den Pumpentopf, den Salzbehälter oder das Zeolith-Trocknungssystem auf.

Die Fig. 19 zeigt einen Ausschnitt einer Schnittdarstellung des muldenförmigen Bodens 6 des Spülbehälters 2 aus Metall der Geschirrspülmaschine 1 von Fig. 18.

Der muldenförmige Boden 6 aus Metall trägt vorzugsweise mittelbar und unterseitig einen nicht explizit dargestellten Pumpentopf 17 mittels mindestens eines Dichtmittels, wie beispielsweise einer bekannten Pumpentopfdichtung, flüssigkeitsdicht an einem in dem muldenförmigen Boden 6 aus Metall ausgebildeten Ringkragen 18, Der Ringkragen 18 weist einen Ringwinkel 18.W von 1 bis 10°, vorzugsweise von 2 bis 5°, insbesondere von etwa 3°, auf.

Weiterhin ist der Pumpentopf 17 oberseitig von einem nicht explizit dargestellten Sieb 19 bedeckt. Dieses Sieb 18 ist in einem in dem muldenförmigen Boden 6 aus Metall ausgebildeten Siebkragen 20 mit einem Siebwinkel 20.W von 2 bis 10°, vorzugsweise von 4 bis 8°, insbesondere von etwa 5°, wenigstens positionierbar.

Die Fig. 20A bis Fig. 20C zeigen schematische Ansichten von unterschiedlichen Ausführungsformen von Geschirrspülmaschinen 1.

Die dargestellten Geschirrspülmaschinen 1 stellen unterschiedliche Gerätetypen dar. Die in der Fig. 20A dargestellte Geschirrspülmaschine 1 ist ein Großgerät (freistehend, unterbaufähig oder vollintegrierbar) mit einer Gerätehöhe H im Bereich von etwa 86,5 cm, etwa 81,5 cm oder etwa 77,5 cm. Hingegen ist die in der Fig. 20B dargestellte Geschirrspülmaschine 1 eine Hocheinbau-Geschirrspülmaschine mit einer Gerätehöhe H von 45,4 cm oder 59,5 cm. Und die in der Fig. 20C dargestellte Geschirrspülmaschine mit einer Gerätehöhe H von 45 cm kann als Auftisch-Geschirrspülmaschine verwendet werden.

Obwohl die vorliegende Erfindung anhand von Ausführungsbeispielen beschrieben wurde, ist sie vielfältig modifizierbar.

### Verwendete Bezugszeichen

- 1: Geschirrspülmaschine; Haushaltsgeschirrspülmaschine
- 2: Spülbehälter
- 3: Rechte Seitenwand; Wandungsteil
- 3.U: Untere Wandkante der rechten Seitenwand
- 4: Decke; Wandungsteil
- 5: Linke Seitenwand; Wandungsteil
- 5.U: Untere Wandkante der linken Seitenwand
- 6: Boden
- 7: Rückwand
- 8: Haube
- 9: Rahmenteil
- 10: Nutförmige Kontur
- 11: Abkantung
- 12.R: Rechte Schnittstelle
- 12.L: Linke Schnittstelle
- 13: Formschlüssige Verbindung
- 14: Randbereich
- 15: Überstand
- 16: Auslauf
- 17: Pumpentopf
- 18: Ringkragen
- 18.W: Ringwinkel
- 19: Sieb
- 20: Siebkragen
- 20.W: Siebwinkel
- B: Beschickungsöffnung
- BR: Breitenrichtung (Doppelpfeil)
- H: Gerätehöhe
- F: Vordere Fläche
- R: Radius; Falzrampe
- TR: Tiefenrichtung (Doppelpfeil)

## Patentansprüche

1. Geschirrspülmaschine (1), insbesondere Haushaltsgeschirrspülmaschine, mit einem Spülbehälter (2), welcher mehrere Wandungsteile (3, 4, 5, 6, 7) umfasst und welcher zur Beschickung mit Spülgut frontseitig mit einer Beschickungsöffnung (B) versehen ist, die durch eine Behältertür zumindest zeitweise verschließbar ist, wobei die rechte Seitenwand (3), die Decke (4) und die linke Seitenwand (5) eine Haube (8) aus Metall ausbilden, die im gestreckten Zustand ein vorzugsweise flaches Pressenteil ausbildete und anschließend U-förmig gebogen wurde, wobei ein muldenförmiger Boden (6) aus Metall ein aus einem vorzugsweise austenitischen Stahl gefertigtes Tiefziehteil ist, wobei die an die Haube (8) aus Metall und an den muldenförmigen Boden (6) aus Metall rückseitig angesetzte Rückwand (7) aus Metall als ein vorzugsweise flaches Pressenteil ausgeführt ist, wobei die beiden Seitenwände (3, 5) der Haube (8) aus Metall an ihrer jeweils unteren Wandkante (3.U, 5.U) mit dem muldenförmigen Boden (6) aus Metall miteinander verbunden sind, **dadurch gekennzeichnet, dass** die beiden Seitenwände (3, 5) der Haube (8) aus Metall an ihrer jeweils unteren Wandkante (3.U, 5.U) mit dem muldenförmigen Boden (6) aus Metall mittels außenliegenden Schnittstellen (12.R, 12.L) formschlüssig miteinander verbunden sind, dass die jeweilige außenliegende Schnittstelle (12.R, 12.L) eine formschlüssige Verbindung (13), insbesondere eine dynamische oder statische Falzung, umfasst und dass die beiden außenliegenden Schnittstellen (12.R, 12.L), die Haube (8) aus Metall und der muldenförmige Boden (6) aus Metall in ihren rückseitigen Bereichen eine 90°-Abkantung (11) nach außen aufweisen, so dass ein umlaufender Randbereich (14) erzeugt wird, an dem die Rückwand (7) aus Metall angesetzt ist.

2. Geschirrspülmaschine (1) nach Anspruch 1, **dadurch gekennzeichnet, dass** die beiden außenliegenden Schnittstellen (12.R, 12.L) in ihren vorderseitigen Bereichen zumindest streckenweise einen Radius (R) von mindestens 80 mm nach außen, vorzugsweise von mindestens 100 mm nach außen, und/oder in ihren rückseitigen Bereichen einen geraden oder annähernd geraden Auslauf (16) aufweisen.

3. Geschirrspülmaschine (1) nach Anspruch 1 oder 2, **dadurch gekennzeichnet, dass** die rückseitig an die Haube (8) aus Metall und an den muldenförmigen Boden (6) aus Metall angesetzte Rückwand(7) aus Metall mittels mindestens eines Dichtmittels flüssigkeitsdicht im Bereich der einander kontaktierenden Randbereiche (14) angebracht, insbesondere angeklebt und/oder vorzugsweise punktförmig angeschweißt, ist.

4. Geschirrspülmaschine (1) nach Anspruch 3, **dadurch gekennzeichnet, dass** das Dichtmittel einen Silikonwerkstoff oder einen Haftkleber umfasst.

5. Geschirrspülmaschine (1) nach einem der vorhergehenden Ansprüche, **dadurch gekennzeichnet, dass** die Haube (8) aus Metall vorderseitig mit einem U-förmigen, nach unten offenen und eine vordere Fläche (F) des Spülbehälters (2) ausbildenden Rahmenteil (9) versehen ist, welches vorzugsweise mittels Nieten, insbesondere Thermonieten, mit der Haube (8) aus Metall vorzugsweise formschlüssig verbunden ist, welches in den muldenförmigen Boden (6) aus Metall eingreift und welches die Türdichtung in einer nutförmigen Kontur (10) aufnimmt.

6. Geschirrspülmaschine (1) nach Anspruch 5, **dadurch gekennzeichnet, dass** das vorzugsweise wenigstens einen Kunststoff umfassende Rahmenteil (9) eine vordere Fläche (F) des Innenraums des Spülbehälters (2) ausbildet.

7. Geschirrspülmaschine (1) nach einem der vorhergehenden Ansprüche, **dadurch gekennzeichnet, dass** die Höhen der beiden Seitenwände, der Rückwand (7) aus Metall und des Rahmenteils (9) derart gewählt sind, dass die Geschirrspülmaschine (1) eine Gerätehöhe (H) im Bereich von etwa 86,5 cm, etwa 81,5 cm, etwa 77,5, etwa 60 cm oder etwa 45 cm aufweist.

8. Geschirrspülmaschine (1) nach einem der vorhergehenden Ansprüche, **dadurch gekennzeichnet, dass** die die rechte Seitenwand (3), die Decke (4) und die linke Seitenwand (5) ausbildende Haube (8) aus Metall einen austenitischen Stahl gemäß WNr. 1.4301 oder einen ferritischen Stahl gemäß WNr. 1.4016 umfasst.

9. Geschirrspülmaschine (1) nach einem der vorhergehenden Ansprüche, **dadurch gekennzeichnet, dass** der muldenförmige Boden (6) aus Metall einen austenitischen Stahl gemäß WNr. 1.4301 umfasst.

10. Geschirrspülmaschine (1) nach einem der vorhergehenden Ansprüche, **dadurch gekennzeichnet, dass** der muldenförmige Boden (6) aus Metall unterseitig einen Pumpentopf (17) flüssigkeitsdicht an einem in dem muldenförmigen Boden (6) aus Metall ausgebildeten Ringkragen (18) vorzugsweise mittelbar trägt, wobei der Ringkragen (18) einen Ringwinkel (18.W) von 1 bis 10°, vorzugsweise von 2 bis 5°, insbesondere von etwa 3°, aufweist, und dass der Pumpentopf (17) oberseitig von einem Sieb (19) bedeckt ist, wobei das Sieb (19) in einem in dem muldenförmigen Boden (6) aus Metall ausgebildeten Siebkragen (20) mit einem Siebwinkel (20.W) von 2 bis 10°, vorzugsweise von 4 bis 8°, insbesondere von etwa 5°, wenigstens positionierbar ist.

## Claims

1. Dishwasher (1), in particular a household dishwasher, having a dishwashing compartment (2) which comprises a plurality of wall parts (3, 4, 5, 6, 7) and, in order to be loaded with items to be washed, is provided on the front side with a loading opening (B) which can be closed, at least temporarily, by a compartment door, wherein the right-hand side wall (3), the ceiling (4) and the left-hand side wall (5) form a metal shroud (8) which in the straightened-out state formed a preferably flat press part and was then bent in a U-shaped manner, wherein a hollowed metal floor (6) is a deep-drawn part produced from a preferably austenitic steel, wherein the metal rear wall (7) which is fitted to the rear side of the metal shroud (8) and of the hollowed metal floor (6) is designed in the form of a preferably flat press part, wherein the two side walls (3, 5) of the metal shroud (8) are connected along their respectively lower wall edge (3.U, 5.U) to the hollowed metal floor (6), **characterised in that** the two side walls (3, 5) of the metal shroud (8) are connected along their respectively lower wall edge (3.U, 5.U), in a form-fitting manner, to the hollowed metal floor (6) by means of external interfaces (12.R, 12.L), that the respective external interface (12.R, 12.L) comprises a form-fitting connection (13), in particular a dynamic or static fold, and that the two external interfaces (12.R, 12.L), the metal shroud (8) and the hollowed metal floor (6) in their regions on the rear side have an outward 90° bend (11), so that a peripheral edge region (14) is produced, to which the metal rear wall (7) is fitted.

2. Dishwasher (1) according to claim 1, **characterised in that** the two external interfaces (12.R, 12.L) in their regions on the front side at least in sections have a radius (R) of at least 80 mm outwardly, preferably of at least 100 mm outwardly, and/or in their regions on the rear side a linear or an approximately linear path (16).

3. Dishwasher (1) according to claim 1 or 2, **characterised in that** the metal rear wall (7) fitted on the rear side to the metal shroud (8) and to the hollowed metal floor (6) is attached by means of at least one sealing means in a fluid-tight manner in the region of the edge regions (14) in contact with one another, in particular is adhesively bonded thereon and/or preferably spot-welded.

4. Dishwasher (1) according to claim 3, **characterised in that** the sealing means comprises a silicone material or a contact adhesive.

5. Dishwasher (1) according to one of the preceding claims, **characterised in that** the metal shroud (8) is provided on the front side with a U-shaped frame part (9) which is downwardly open and forms a front surface (F) of the dishwashing compartment (2), which is preferably connected by means of riveting, in particular thermal riveting, to the metal shroud (8) preferably in a form-fitting manner, which frame part engages in the hollowed metal floor (6) and which frame part receives the door seal in a grooveshaped contour (10).

6. Dishwasher (1) according to claim 5, **characterised in that** the frame part (9) which preferably comprises at least one plastic forms a front surface (F) of the interior of the dishwashing compartment (2).

7. Dishwasher (1) according to one of the preceding claims, **characterised in that** the heights of the two side walls, the metal rear wall (7) and the frame part (9) are selected such that the dishwasher (1) has an appliance height (H) in the region of approximately 86.5 cm, approximately 81.5 cm, approximately 77.5, approximately 60 cm or approximately 45 cm.

8. Dishwasher (1) according to one of the preceding claims, **characterised in that** the metal shroud (8) forming the right-hand side wall (3), the ceiling (4) and the left-hand side wall (5) comprises an austenitic steel according to WNr. 1.4301 or a ferritic steel according to WNr. 1.4016.

9. Dishwasher (1) according to one of the preceding claims, **characterised in that** the hollowed metal floor (6) comprises an austenitic steel according to WNr. 1.4301.

10. Dishwasher (1) according to one of the preceding claims, **characterised in that** the hollowed metal floor (6) on the lower side preferably indirectly carries a pump well (17), in a fluid tight manner on an annular collar (18) configured in the hollowed metal floor (6), wherein the annular collar (18) has a ring angle (18.W) of 1 to 10°, preferably of 2 to 5°, in particular of approximately 3°, and **in that** the pump well (17) on the upper side is covered by a filter (19), wherein the filter (19) is at least positionable in a filter collar (20) which is configured in the hollowed metal floor (6), and which has a filter angle (20.W) of 2 to 10°, preferably of 4 to 8°, in particular of approximately 5°.

## Revendications

1. Lave-vaisselle (1), en particulier lave-vaisselle ménager, avec une cuve de lavage (2), laquelle comprend plusieurs parties de paroi (3, 4, 5, 6, 7) et est dotée d'une ouverture de chargement (B) frontale pour le chargement de vaisselle, laquelle est au moins temporairement obturable par une porte de cuve, dans lequel la paroi latérale droite (3), le plafond (4) et la paroi latérale gauche (5) constituent un capot (8) en métal qui, à l'état étiré, a été constitué d'une pièce moulée par compression plane qui a ensuite été pliée en forme de U, dans lequel un fond en forme d'auge (6) en métal est une pièce emboutie réalisée au départ d'un acier de préférence austénitique, dans lequel la paroi arrière (7) en métal appliquée par l'arrière au capot (8) en métal et au fond en forme d'auge (6) en métal est exécutée sous la forme d'une pièce moulée par compression de préférence plane, dans lequel les deux parois latérales (3, 5) du capot (8) en métal sont reliées en leur bord de paroi inférieur respectif (3.U, 5.U) l'une à l'autre avec le fond en forme d'auge (6) en métal, **caractérisé en ce que** les deux parois latérales (3, 5) du capot (8) en métal sont reliées en leur bord de paroi inférieur respectif (3.U, 5.U) l'une à l'autre par complémentarité de formes avec le fond en forme d'auge (6) en métal au moyen d'interfaces extérieures (12.R, 12.L), **en ce que** l'interface extérieure respective (12.R, 12.L) comprend une liaison par complémentarité de formes (13), en particulier une pliure dynamique ou statique et **en ce que** les deux interfaces extérieures (12.R, 12.L), le capot (8) en métal et le fond en forme d'auge (6) en métal présentent dans leurs zones arrière un chanfrein à 90° (11) vers l'extérieur, de sorte qu'une zone de bordure périphérique (14) est créée, sur laquelle la paroi arrière (7) en métal est appliquée.

2. Lave-vaisselle (1) selon la revendication 1, **caractérisé en ce que** les deux interfaces extérieures (12.R, 12.L) présentent dans leurs régions frontales au moins par sections un rayon (R) d'au moins 80 mm vers l'extérieur, de préférence d'au moins 100 mm vers l'extérieur, et/ou dans leurs régions arrière une sortie droite ou approximativement droite (16).

3. Lave-vaisselle (1) selon la revendication 1 ou 2, **caractérisé en ce que** la paroi arrière (7) en métal appliquée par l'arrière au capot (8) en métal et au fond en forme d'auge (6) en métal est apposée de façon étanche aux fluides au moyen d'au moins un agent d'étanchéité dans la région des zones de bordure en contact l'une de l'autre (14), en particulier collée et/ou de préférence soudée par points.

4. Lave-vaisselle (1) selon la revendication 3, **caractérisé en ce que** l'agent d'étanchéité comprend une matière en silicone ou un adhésif de contact.

5. Lave-vaisselle (1) selon l'une des revendications précédentes, **caractérisé en ce que** le capot (8) en métal est doté côté avant d'une partie de cadre (9) en forme de U, ouverte vers le bas et constituant une surface avant (F) de la cuve de lavage (2), laquelle est de préférence reliée par rivetage, en particulier rivetage thermique, au capot (8) en métal, de préférence par complémentarité de formes, laquelle s'engrène dans le sol en forme d'auge (6) en métal et laquelle accueille le joint de porte dans un contour en forme de rainure (10).

6. Lave-vaisselle (1) selon la revendication 5, **caractérisé en ce que** de préférence au moins une partie de cadre (9) comprenant au moins une matière plastique constitue une surface avant (F) de l'espace intérieur de la cuve de lavage (2).

7. Lave-vaisselle (1) selon l'une des revendications précédentes, **caractérisé en ce que** les hauteurs des deux parois latérales, de la paroi arrière (7) en métal et de la partie de cadre (9) sont sélectionnées de telle sorte que le lave-vaisselle (1) présente une hauteur d'appareil (H) dans la zone d'environ 86,5 cm, environ 81,5 cm, environ 77,5 cm, environ 60 cm ou environ 45 cm.

8. Lave-vaisselle (1) selon l'une des revendications précédentes, **caractérisé en ce que** le capot (8) en métal constituant la paroi latérale droite (3), le plafond (4) et la paroi latérale gauche (5) comprend un acier austénitique selon WNr. 1.4301 ou un acier ferritique selon WNr. 1.4016.

9. Lave-vaisselle (1) selon l'une des revendications précédentes, **caractérisé en ce que** le fond en forme d'auge (6) en métal comprend un acier austénitique selon WNr. 1.4301.

10. Lave-vaisselle (1) selon l'une des revendications précédentes, **caractérisé en ce que** le fond en forme d'auge (6) en métal porte de préférence de façon indirecte sur le côté inférieur un creuset de pompe (17) de façon étanche aux fluides sur une collerette annulaire (18) exécutée dans le fond en forme d'auge (6) en métal, dans lequel la collerette annulaire (18) présente un angle annulaire (18.W) de 1 à 10°, de préférence de 2 à 5°, en particulier d'environ 3°, et **en ce que** le creuset de pompe (17) est couvert sur le côté supérieur par un crible (19), dans lequel le crible (19) peut au moins être positionné dans une collerette de crible (20) exécutée dans le fond en forme d'auge (6) en métal selon un angle de crible (20.W) de 2 à 10°, de préférence de 4 à 8°, en particulier d'environ 5°.
